# EUROPÄISCHE PATENTSCHRIFT

(11) **EP 0 857 449 B1**
(45) Veröffentlichungstag und Bekanntmachung des Hinweises auf die Patenterteilung: **21.11.2001**
(21) Anmeldenummer: 98101875.7
(22) Anmeldetag: 04.02.1998
(51) Int. Cl.: A47K 1/09

(54) **Badezimmer-Halter**
Bathroom holder
Support pour salle de bains

(30) Priorität: 06.02.1997 DE 19704375
(43) Veröffentlichungstag der Anmeldung: 12.08.1998
(73) Patentinhaber: Roman Dietsche GmbH & Co. KG, 79670 Todtnau-Aftersteg (DE)
(72) Erfinder: Maier, Heinz, 79674 Todtnau (DE)
(74) Vertreter: Rau, Manfred, Dr. Dipl.-Ing.

(56) Entgegenhaltungen:
- EP-A- 0 067 343
- DE-A- 19 510 941
- DE-C- 811 370
- DE-U- 8 622 511
- FR-A- 2 387 621
- FR-A- 2 505 161
- US-A- 4 738 426

## Beschreibung

Die Erfindung betrifft einen Badezimmer-Halter.

Bei der Renovierung von Badezimmern tritt das Problem auf, daß das Lochfeld von neu erworbenen Badezimmer-Haltern nicht auf die vorhandenen Bohrungen in einer Wand paßt. Das bedeutet, daß die alten Bohrungen nicht verwendet werden können und neue gebohrt werden müssen.

Aus der US 4,738,426 ist eine Haltevorrichtung für Glas- oder Marmorplatten bekannt, die ein einteiliges Wandbefestigungselement umfaßt. Die Fixierung der Platten erfolgt mittels Reibschluß. Diese Vorrichtung weist den Nachteil auf, daß aufgrund des Reibschlusses keine sichere Befestigung erzielt wird. Nachteilig ist es weiterhin, daß für das Lochfeld der Haltevorrichtung in der Gebäudewand genau plazierte Bohrungen erforderlich sind. Alte Bohrungen von einer vorherigen Haltevorrichtung können mit hoher Wahrscheinlichkeit nicht wiederverwendet werden, da ihr Lochfeld keine Toleranz zuläßt.

Gemäß der DE-PS 811 370 ist ein konsolartiger Glasplattenträger bekannt. Die Befestigung der Glasplatte erfolgt durch eine Klemmvorrichtung. Auch diese Vorrichtung weist den Nachteil auf, daß die Glasplatte aus der Klemmvorrichtung mit einem gewissen Kraftaufwand gezogen werden kann. Das Wandbefestigungselement des Glasplattenträgers ist einstückig ausgebildet und weist ein vorgegebenes enges Lochfeld auf.

Der Erfindung liegt daher die Aufgabe zugrunde, ein System von Badezimmer-Haltern zu schaffen, das in einem weiten Rahmen die Nutzung vorhandener Bohrungen ermöglicht, und daß das Aufnahmeteil sicher an den Wandbefestigungselementen befestigbar ist.

Diese Aufgabe wird erfindungsgemäß durch die Merkmale des Anspruches 1 gelöst. Grundvoraussetzung ist, daß der Badezimmer-Halter zwei Befestigungselemente aufweist, die relativ zum Aufnahmeteil längs der Halteschiene, also in der Horizontalen zueinander verstellt werden können. Dadurch, daß jedes Befestigungselement mindestens einen senkrecht zur horizontal anzuordnenden Halteschiene, also vertikal, anzuordnenden Längsschlitz aufweist, können auch in der Vertikalen unterschiedlich liegende vorhandene Bohrungen genutzt werden. Bei den Halteteilen kann es sich um solche für Becher oder eine Seifenschale handeln. Die Halteteile können weiterhin mehrere Haken für Waschlappen o. dgl. aufweisen oder mit einem Handtuchring oder stangenförmigen Handtuchhaltern versehen sein. Es kann sich auch um Ablagekonsolen oder um WC-Papierhalter oder Aufnahmebehälter für eine WC-Bürste handeln.

Des weiteren wird eine zuverlässige Halterung der Halteschiene zwischen den Haltbacken ermöglicht, wobei der Abstand der beiden Befestigungselemente voneinander im Rahmen der konstruktiven Gegebenheiten beliebig wählbar ist.

Es wird eine besonders zuverlässige Halterung der Halteschiene und damit des Aufnahmeteils an den Befestigungselementen erreicht. Diese wird insbesondere durch die weitere Ausgestaltung nach Anspruches 2 sehr exakt und fest. Durch die weitere Ausgestaltung nach Anspruch 5 wird das ausnutzbare Bohrungsfeld vorhandener Bohrungen weiter vergrößert.

Nachfolgend wird ein Ausführungsbeispiel der Erfindung anhand der Zeichnung näher erläutert. Es zeigt
- Fig. 1: eine schematische perspektivische Explosionsdarstellung eines Badezimmer-Halters,
- Fig. 2: eine Draufsicht auf ein Halteteil des Badezimmer-Halters,
- Fig. 3: eine Vorderansicht des Badezimmer-Halters gemäß dem Sichtteil III in Fig. 4 und
- Fig. 4: einen Vertikalschnitt durch den Badezimmer-Halter gemäß der Schnittlinie IV-IV in Fig. 3.

Wie der Zeichnung zu entnehmen ist, weist ein Badezimmer-Halter ein Aufnahmeteil 1 auf, das im konkreten Fall als Aufnahmering 2 für einen Becher oder eine Seifenschale ausgebildet ist. Das Aufnahmeteil 1 ist einstückig mit einer Halteplatte 3 ausgebildet, an der wiederum eine geradlinige Halteschiene 4 ausgebildet ist. Die Halteschiene 4 ist an zwei WandBefestigungselementen 5 lösbar befestigt. Jedes Wand-Befestigungselement 5 weist eine etwa rechteckige, langgestreckt ausgebildete an einer Wand zu befestigende Grundplatte 6 auf, an der nach vom vorspringend zwei Haltebacken 7, 8 ausgebildet sind, die zwischen sich die Halteschiene 4 aufnehmen. Die Wand-Befestigungselemente 5 werden derart an einer Wand angebracht, daß ihre Grundplatte 6 jeweils vertikal angeordnet ist.

Die Grundplatten 6 weisen jeweils oberhalb und unterhalb der Haltebacken 7 einen vertikalen Längsschlitz 9 auf, dessen Länge a beispielsweise etwa 25 mm beträgt. Die Längsschlitze 9 fluchten miteinander. Benachbart zu den Haltebacken 7 bzw. 8 schließt sich an jeden Längsschlitz ein parallel zu den Haltebacken 7 bzw. 8 verlaufender Querschlitz 10 an, dessen Länge b beispielsweise etwa 10 mm beträgt. Ein Längsschlitz 9 und ein Querschlitz 10 haben etwa die Form eines T bzw. eines auf dem Kopf stehenden T. Die beiden Längsschlitze 9 einer Grundplatte 6 haben einen Minimalabstand c von beispielsweise etwa 30 mm, so daß - unter Zugrundelegung der vorstehend angegebenen Länge a - in der Vertikalen zwischen 30 und 80 mm oder - allgemeiner gesprochen - zwischen c und c + 2a voneinander beabstandete Bohrungen zur Befestigung der Grundplatte genutzt werden können. Die Querschlitze 10 dienen zur Befestigung von Grundplatten 6, wenn in der Horizontalen benachbarte Bohrungen für zwei Befestigungselemente 5 verwendet werden müssen, die einen extrem geringen Abstand in der Horizontalen aufweisen.

Die Haltebacken 7, 8 haben einander zugewandte, parallel zueinander verlaufende Anlageflächen 11, 12, deren Abstand voneinander etwa der Dicke der Halteschiene 4 entspricht, so daß diese bei an der Wand angebrachten Grundplatten 6 mit nur geringem Spiel von vorne zwischen die Haltebakken 7, 8 geschoben werden kann.

An der Unterseite der Halteschiene 4 ist eine in Längsrichtung der Halteschiene 4 verlaufende Befestigungsnut 13 ausgebildet, die zueinander geneigt verlaufende Flanken 14 aufweist. Die Befestigungsnut 13 ist an ihrem Grund mit einem Freischnitt 15 versehen. In jeder unteren Haltebacke 8 ist eine Gewindebohrung 16 ausgebildet, in die von unten eine Madenschraube 17 eingedreht ist. Diese Madenschraube 17 weist eine kegelförmige Spitze 18 auf, deren Öffnungswinkel dem Neigungswinkel der Flanken 14 entspricht, so daß die Spitze 18 beim Festdrehen der Madenschraube 17 voll gegen die Flanken 14 zur Anlage kommt. Durch den Freischnitt 15 wird verhindert, daß die Spitze 18 der Madenschraube 17 sich am Grund der Befestigungsnut 13 abstützt und nicht voll gegen die Flanken 14 anliegt. Beim Anziehen der Madenschraube 17 wird die Halteschiene 4 gegen die Anlagefläche 11 der oberen Haltebacke 7 gedrückt, wodurch die Halteschiene 4 samt Aufnahmeteil 1 fest mit der jeweiligen Grundplatte 6 verbunden wird.

Wie Fig. 1 und 2 entnehmbar ist, können dadurch, daß die Befestigungsnut 13 sich über einen großen Teil der Länge der Halteschiene 4 erstreckt, die Wand-Befestigungselemente 5 in einem großen Spielraum ihres Abstandes voneinander an der Wand befestigt werden. Die Befestigungsnut 13 ist lediglich im Bereich der Enden der Halteschiene 4 mittels Verschlußabschnitten 19 verschlossen, und zwar einerseits aus ästhetischen Gründen und zum anderen, weil in diesem Endbereich eine Befestigungsnut 13 ohnehin nicht mehr nutzbar wäre. Die Länge d der Befestigungsnut 13 definiert die horizontale Erstreckung eines nutzbaren Bohrungsfeldes 20 an der Wand und damit den maximalen horizontalen Mittenabstand e der Befestigungselemente 5. Die vertikale Erstreckung des Bohrungsfeldes 20 ergibt sich aus der Summe c + 2a.

Die zur Befestigung der Grundplatten 6 in der Wand bereits vorhandenen Aufnahmebohrungen sind durch in Fig. 1 dargestellte Schrauben 21 angedeutet. Nach der Anbringung jeweils von zwei Grundplatten 6 mit einem Aufnahmeteil 1 an einer Wand werden die Grundplatten 6 mit Haltebacken 7, 8 durch jeweils zwei von oben bzw. unten auf die Grundplatte 6 aufzuschiebende Abdeckblenden 22, 23 abgedeckt. Die Abdeckblenden 22, 23 rasten in bekannter Weise elastisch auf die Grundplatten 6 auf.

## Patentansprüche

1. Badezimmer-Halter
a) mit mindestens einem Wand-Befestigungselement (5), das jeweils
i) eine Grundplatte (6) und
ii) ein Paar an der Grundplatte (6) ausgebildete, voneinander beabstandete Haltebacken (7, 8) umfasst, sowie
b) mit einem Aufnahmeteil (1), das eine zwischen den Haltebacken (7, 8) der mindestens einen Grundplatte (6) lösbar befestigbare Halteschiene (4) aufweist,
**dadurch gekennzeichnet, daß**
c) zwei Wand-Befestigungselemente (5) vorgesehen sind,
d) in einer der beiden Haltebacken (8) mindestens eines Wand-Befestigungselementes (5) eine Befestigungs-Schraube (17) zum Andrücken der Halteschiene (4) gegen eine Anlagefläche (11) der anderen Haltebacke (7) vorgesehen ist,
e) in der Halteschiene (4) eine Befestigungsnut (13) ausgebildet ist, in die die Befestigungs-Schraube (17) einschraubbar ist, und
f) die Grundplatte (6) mit mindestens einem vertikal anzuordnenden Längsschlitz (9) ausgebildet ist.

2. Badezimmer-Halter nach Anspruch 1, **dadurch gekennzeichnet, daß** die Befestigungsnut (13) aufeinander zugeneigte Flanken (14) aufweist, an die eine deren Neigung angepaßte Spitze (18) der Befestigungs-Schraube (17) andrückbar ist.

3. Badezimmer-Halter nach Anspruch 2, **dadurch gekennzeichnet, daß** die Befestigungsnut (13) an ihrem Grund einen Freischnitt (15) aufweist.

4. Badezimmer-Halter nach Anspruch 1, **dadurch gekennzeichnet, daß** die Befestigungsnut (13) an den beiden Enden der Halteschiene (4) verschlossen ist.

5. Badezimmer-Halter nach einem der Ansprüche 1 bis 4, **dadurch gekennzeichnet, daß** in der Grundplatte (6) jeweils oberhalb und unterhalb der Haltebacken (7, 8) ein Längsschlitz (9) ausgebildet ist.

6. Badezimmer-Halter nach einem der Ansprüche 1 bis 6, **dadurch gekennzeichnet, daß** der Längsschlitz (9) an seinem der zugeordneten Haltebacke (7, 8) benachbarten Ende mit einem zur Halteschiene (4) parallelen, in der Grundplatte (6) ausgebildeten Querschlitz (10) verbunden ist.

7. Badezimmer-Halter nach einem der Ansprüche 1 bis 6, **dadurch gekennzeichnet, daß** die Grundplatte (6) jeweils durch mindestens eine Abdeckblende (22,23) abdeckbar ist.

## Claims

1. A bathroom holder comprising
a) at least one wall fastening element (5),
i) which has a base plate (6), and
ii) a pair of spaced apart holding jaws (7, 8), which are formed on the base plate (6); and
b) a receptacle (1), which comprises a holding rail (4) to be releasably fixed between the holding jaws (7, 8) of the at least one base plate (6);
**characterized**
c) **in that** two wall fastening elements (5) are provided;
d) in that a fastener (17) is provided in one of the two holding jaws (8) of at least one wall fastening element (5), pressing the holding rail (4) against a bearing surface (11) of the other holding jaw (7);
e) in that a fastening groove (13) is formed in the holding rail (4), into which to screw the fastener (17); and
f) in that the base plate (6) is formed to have at least one elongated slot (9), which is to be arranged vertically.

2. A bathroom holder according to claim 1, **characterized in that** the fastening groove (13) has flanks (14) that incline towards each other and against which to press a fastener (17) tip (18) that suits the slope thereof.

3. A bathroom holder according to claim 2, **characterized in that** the fastening groove (13) has a recess (15) on its bottom.

4. A bathroom holder according to claim 1, **characterized in that** the fastening groove (13) is closed at both ends of the holding rail (4).

5. A bathroom holder according to one of claims 1 to 4, **characterized in that** an elongated slot (9) is provided in the base plate (6) above and below the holding jaws (7, 8).

6. A bathroom holder according to one of claims 1 to 6, **characterized in that** the elongated slot (9), by its end that is contiguous to the associated holding jaw (7, 8), is connected with a transverse slot (10), which is formed in the base plate (6) in parallel to the holding rail (4).

7. A bathroom holder according to one of claims 1 to 6, **characterized in that** the base plate (6) can be shielded by at least one cover (22, 23).

## Revendications

1. Support pour salle de bains
a) ayant au moins un élément de fixation murale (5), qui présente respectivement
i) une plaque de base (6) et
ii) une paire de mâchoires de blocage (7, 8) formées sur la plaque de base (6), séparées l'une de l'autre, et
b) ayant une pièce réceptacle (1), qui présente un rail support (4) fixable et détachable entre les mâchoires de blocage (7, 8) d'au moins une plaque de base (6).
**caractérisé en ce que**
c) deux éléments de fixation murale (5) sont prévus,
d) une vis de fixation (17) est prévue dans une des deux mâchoires de blocage (7) d'au moins un élément de fixation murale (5) pour presser le rail support (4) contre une surface d'appui (11) de l'autre mâchoire de blocage (8),
e) une rainure de fixation (13) est formée dans le rail support (4), dans laquelle la vis de fixation (17) peut être vissée et
f) la plaque de base (6) est formée avec au moins une fente longitudinale (9) disposée à la verticale.

2. Support pour salle de bains selon la revendication 1, **caractérisé en ce que** la rainure de fixation (13) présente des flancs (14) inclinés l'un par rapport à l'autre, sur lesquels une pointe (18) de la vis de fixation (17), adaptée à leur inclinaison, peut prendre appui.

3. Support pour salle de bains selon la revendication 2, **caractérisé en ce que** la rainure de fixation (13) présente une coupe dégagée (15) sur son fond.

4. Support pour salle de bains selon la revendication 1, **caractérisé en ce que** la rainure de fixation (13) est raccordée aux deux extrémités du rail support (4).

5. Support pour salle de bains selon l'une quelconque des revendications 1 à 4, **caractérisé en ce que** une fente longitudinale (9) est formée dans la plaque de base (6), à chaque fois au-dessus et au-dessous des mâchoires de blocage (7, 8).

6. Support pour salle de bains selon la revendication 1, **caractérisé en ce que** la fente longitudinale (9) au niveau de son extrémité voisine de la mâchoire de blocage associée (7, 8) communique avec une fente transversale (10) formée dans la plaque de base (6) parallèle au rail support (4).

7. Support pour salle de bains selon l'une quelconque des revendications 1 à 6, **caractérisé en ce que**, la plaque de base (6) peut être recouverte, à chaque fois, par au moins un cache de recouvrement (20, 21).
